# EUROPÄISCHE PATENTSCHRIFT

(11) **EP 0 083 415 B1**
(45) Veröffentlichungstag und Bekanntmachung des Hinweises auf die Patenterteilung: **22.05.1985**
(21) Anmeldenummer: 82110981.6
(22) Anmeldetag: 27.11.1982
(51) Int. Cl.: B63G 8/32, F41F 3/10, G01L 5/14

(54) **Vorrichtung zur Erfassung der zeitlichen Druckgasabgabe aus Druckgasbehältern**
Device for measuring the release of compressed gas from tanks as a function of time
Dispositif pour mesurer la décharge de gaz comprimé de réservoirs en fonction du temps

(30) Priorität: 31.12.1981 DE 3152013
(43) Veröffentlichungstag der Anmeldung: 13.07.1983
(73) Patentinhaber: Krupp MaK Maschinenbau GmbH, 24159 Kiel (DE)
(72) Erfinder: Schmitt, Josef, Dipl.-Ing., D-2301 Dänischenhagen (DE)
(74) Vertreter: Hansmann, Dierk, Dipl.-Ing.

## Beschreibung

Die Erfindung bezieht sich auf eine Vorrichtung zur Erfassung der zeitlichen Druckgasabgabe aus Druckgasbehältern für Ausstoss- und Ablaufrohre von U-Booten, bei denen das Druckgas über ein systemgesteuertes Ausblasventil zuführbar ist.

Bei derartigen Anordnungen hat das Ausblasventil neben der eigentlichen Öffnungsfunktion auch eine Steuerfunktion zu erfüllen, um die auszustossenden Waffen bei allen Tauchtiefen mit vorgegebenen Geschwindigkeiten auszustossen. Hierbei ist es somit erforderlich, die Durchsatzmengen und damit den Auslassquerschnitt in Anpassung an die Tauchtiefe stark zu verändern sowie damit die Charakteristik der Druckgasabgabe zu wählen, (gemäss einem nicht vorveröffentlichten Vorschlag nach der EP Nr. 0066734 A1).

Eine Überprüfung und Messung des jeweils eingestellten Verlaufs der Druckgasabgabe aus dem Druckgasbehälter, insbesondere nach der Durchführung von Wartungsarbeiten, ist bisher nur mit aufwendigen Messtechniken durchführbar und ist infolgedessen für eine schnelle Überprüfung im praktischen Betrieb wenig geeignet.

Die Aufgabe der Erfindung ist es, auf einfache Weise für eine Anordnung der gattungsgemässen Art eine Überprüfungs- bzw. Kontrollvorrichtung zu schaffen, die die Funktion des Ausblasventils und der Ausflussrate erkennen lässt.

Die Lösung dieser Aufgabe erfolgt erfindungsgemäss dadurch, dass der Druckgasbehälter einen Druckgeber mit einer Druckanzeige sowie einen Wandler zur Abgabe eines elektrischen Signals aufweist und ein oberer und unterer Druckwert an zugeordneten Gebern als Sollwerte in Form von elektrischen Signalen einstellbar sind, wobei das Signal des Istwertes und jeweils ein Signal der eingestellten Sollwerte getrennten Vergleichsstufen zugeführt werden und die Vergleichsstufen ein Zeitglied mit Laufzeitanzeige derart steuern, dass beim unterschreiten des eingestellten oberen Druckwertes das Zeitglied gestartet und beim Erreichen des unteren Druckwertes gestoppt wird.

Durch diese Anordnung ist es möglich, ohne grösseren Aufwand den zeitlichen Verlauf des Massendurchsatzes zu erkennen, wobei der Druckabfall innerhalb des Druckgasbehälters herangezogen wird.

Weiterhin wird alternativ vorgeschlagen, dass der Druckgasbehälter einen Druckgeber mit einer Druckanzeige sowie einen Wandler zur Abgabe eines elektrischen Signals aufweist und ein oberer Druckwert an einem zugeordneten Geber als Sollwert in Form eines elektrischen Signals einstellbar ist, wobei das Signal des Istwertes und das Signal des eingestellten Sollwertes einer Vergleichsstufe zugeführt wird und ein einstellbares Zeitglied mit Laufzeitanzeige derart steuert, dass beim Unterschreiten des eingestellten oberen Druckwertes das Zeitglied gestartet und der Sollwert für einen unteren Druckwert durch einen Stoppimpuls des einstellbaren Zeitgliedes gebildet wird.

In diesem Fall ist der ermittelte Druck in Verbindung mit den beiden eingestellten Sollwerten für das Zeitintervall und dem Druck, von dem aus das Zeitintervall gemessen wird, ein Mass für die Funktion des Auslassventils und der Ausflussrate.

Eine günstige Messstrecke wird dadurch gebildet, dass der obere Druckwert in einem Bereich oberhalb von 90% und der untere Druckwert in einem Bereich von etwa 50 bis 70% des Fülldrucks des Druckgasbehälters liegt.

In der Zeichnung sind Ausführungsbeispiele der Erfindung schematisch dargestellt. Es zeigen:
Fig. eine Schaltungsanordnung mit einer Sollwertbildung durch einen oberen und unteren Druckwert, und
Fig. 2 eine Schaltungsanordnung mit einer Sollwertbildung durch einen oberen Druckwert und ein einstellbares Zeitglied.

Ein dargestellter Druckgasbehälter 1 besitzt einen Druckgeber 2, der über einen Wandler ein elektrisches Signal bildet. Ein Schaltkreis für ein systemgesteuertes Ausblasventil ist nicht mit dargestellt. Für einstellbare obere und untere Druckwerte sind Geber 5 und 6 angeordnet, die als Festwertgeber einen Sollwert als elektrisches Signal vorgeben. Das Signal der Geber 5 und 6 wird getrennten Vergleichsstufen 3 bzw. 4 zugeführt und mit dem vom Druckgeber 2 kommenden Signal als Istwert verglichen. Unterschreitet der Druck im Druckgasbehälter 1 den eingestellten oberen Druckwert des Gebers 5, dann gibt die Vergleichsstufe 3 einen Startimpuls an ein Zeitglied 7. Wird nach einer bestimmten Zeit der eingestellte Druckwert des Festwertgebers 6 erreicht, dann gibt die Vergleichsstufe 4 einen Stoppimpuls auf das Zeitglied 7 und hält in diesem Fall gleichzeitig über einen Schalter 8 den zu dieser Zeit herrschenden Druck im Druckgasbehälter 1 fest. Dieser Druck wird an einer Anzeige 9 angezeigt, während die zugehörige Laufzeit an einer Anzeige 10 zu entnehmen ist. Die gewonnene Laufzeitanzeige stellt in Verbindung mit der Druckanzeige, bzw. den eingestellten unteren Druckwert, ein Mass für die Ausflussrate aus dem Druckgasbehälter 1 dar und ermöglicht die Kontrolle des eingestellten Ausblasventils.

Gemäss Fig. 2 wird bei Unterschreiten eines oberen Druckwertes über die Vergleichsstufe 3 ein einstellbares Zeitglied 11 in Betrieb gesetzt. Dieses Zeitglied 11 gibt nach Ablauf eines vorgegebenen Zeitintervalls über den Schalter 8 ein Signal auf eine mit dem Speicherdruck mitlaufende Anzeige 9 für den Druck. Hierdurch wird der Druck an der Anzeige 9 zum Schaltzeitpunkt festgehalten. Der sich daraus ergebende Speicherdruck ist in Verbindung mit dem eingestellten Schaltintervall am Zeitglied 11 und dem Schaltdruck an der Vergleichsstufe 3 ein Mass für die Durchflussraten und die Funktion des Auslassventils.

## Patentansprüche

1. Vorrichtung zur Erfassung der zeitlichen Druckgasabgabe aus Druckgasgehältern für Ausstoss- und Ablaufrohre von U-Booten, bei denen das Druckgas über ein systemgesteuertes Ausblasventil zuführbar ist, dadurch gekennzeichnet, dass der Druckgasbehälter (1 ) einen Druckgeber (2) mit einer Druckanzeige (9) sowie einen Wandler zur Abgabe eines elektrischen Signals aufweist und ein oberer und unterer Druckwert an zugeordneten Gebern (5, 6) als Sollwerte in Form von elektrischen Signalen einstellbar sind, wobei das Signal des Istwertes und jeweils ein Signal der eingestellten Sollwerte getrennte Vergleichsstufen (3 bzw. 4) zugeführt werden und die Vergleichsstufen (3, 4) ein Zeitglied (7) mit Laufzeitanzeige (10) derart steuern, dass beim Unterschreiten des eingestellten oberen Druckwertes das Zeitglied (7) gestartet und beim Erreichen des unteren Druckwertes gestoppt wird.

2. Vorrichtung zur Erfassung der zeitlichen Druckgasabgabe aus Druckgasbehältern für Ausstoss- und Ablaufrohre von U-Booten, bei denen das Druckgas über ein systemgesteuertes Ausblasventil zuführbar ist, dadurch gekennzeichnet, dass der Druckgasbehälter (1 ) einen Druckgeber (2) mit einer Druckanzeige (9) sowie einen Wandler zur Abgabe eines elektrischen Signals aufweist und ein oberer Druckwert an einem zugeordneten Geber (5) als Sollwert in Form eines elektrischen Signals einstellbar ist, wobei das Signal des Istwertes und das Signal des eingestellten Sollwertes einer Vergleichsstufe (3) zugeführt wird und ein einstellbares Zeitglied (11) mit Laufzeitanzeige (10) derart steuert, dass beim Unterschreiten des eingestellten oberen Druckwertes das Zeitglied (11) gestartet und der Sollwert für einen unteren Druckwert durch einen Stoppimpuls des einstellbaren Zeitgliedes (11) gebildet wird.

3. Vorrichtung nach Anspruch 1, dadurch gekennzeichnet, dass der obere Druckwert in einem Bereich oberhalb von 90% und der untere Druckwert in einem Bereich von etwa 50 bis 70% des Fülldrucks des Druckgasbehälters (1 ) liegt.

## Claims

1. A device for measuring the release of compressed gas from tanks as a function of time for ejection and discharge tubes of submarines in which the compressed gas is suppliable via a system-controlled blow-out valve, characterized in that the compressed-gas tank (1) has a pressure pick-off (2) with a pressure gauge (9) and a converter for producing an electrical signal, and an upper and a lower pressure are adjustable on associated transmitters (5, 6) as desired values in the form of electrical signals, the signal of the actual value and in each case one of the adjusted desired values being supplied to separate comparator stages (3 or 4) and the comparator stages (3, 4) controlling a timing member (7) having a running time indicator (10) in such a manner that the timing member (7) is started when the pressure falls below the adjusted upper pressure value and is stopped when it reaches the lower pressure value.

2. A device for measuring the release of compressed gas from compressed-gas tanks as a function of time for ejection and discharge tubes of submarines in which the compressed gas is suppliable via a system-controlled blow-out valve, characterized in that the compressed-gas tank (1 ) has a pressure pick-off (2) with a pressure gauge (9) and a converter for producing an electrical signal and an upper pressure value is adjustable on an associated transmitter (5) as a desired value in the form of an electrical signal, the signal of the actual value and the signal of the adjusted desired value being supplied to a comparator stage (3) and controlling an adjustable timing member (11) having a running time indicator (10) in such a mannerthat the timing member (11) is started when the pressure falls below the adjusted upper pressure value and the desired value for a lower pressure value is formed by a stop pulse of the adjustable timing member (11).

3. A device as claimed in Claim 1, characterized in that the upper pressure value is in a region above 90% and the lower pressure value is in a region of about 50 to 70% of the filling pressure of the compressed-gas tank (1).

## Revendications

1. Dispositif servant à mesurer la décharge de gaz comprimé de réservoirs à gaz comprimé en fonction du temps pour tubes d'éjection et de décharge de bateaux sous-marins dans le cas desquels le gaz comprimé peut être amené à l'intervention d'une valve à gaz comprimé commandée par le système, le dispositif étant caractérisé en ce que le réservoir à gaz comprimé (1 ) est muni d'un dispositif relevant la pression (2), qui est relié à un indicateur de pression (9), ainsi que d'un transformateur qui est destiné à l'émission d'un signal électrique, et en ce qu'une valeur de pression supérieure et une valeur de pression inférieure peuvent être réglées à des émetteurs correspondants (5 et 6), en tant que valeurs théoriques, sous forme de signaux électriques, le signal de la valeur effective et un signal des valeurs théoriques réglées étant amenés à des étages de comparaison distincts (3 et 4 respectivement) et les étages de comparaison (3 et 4) commandant un relais de temporisation (7) qui est relié à un indicateur de temps de marche (10) de telle façon que le relais detempori- sation (7) soit mis en marche lorsque la valeur de pression supérieure réglée n'est pas atteinte et que ce relais de temporisation (7) soit arrêté lorsque la valeur de pression inférieure est atteinte.

2. Dispositif servant à mesurer la décharge de gaz comprimé de réservoirs à gaz comprimé en fonction du temps pour tubes d'éjection et de décharge de bateaux sous-marins dans le cas desquels le gaz comprimé peut être amené à l'intervention d'une valve à gaz comprimé commandée par le système, le dispositif étant caractérisé en ce que le réservoir à gaz comprimé (1 ) est muni d'un dispositif relevant la pression (2) qui est relié à un indicateur de pression (9), ainsi que d'un transformateur qui est destiné à l'émission d'un signal électrique, et en ce qu'une valeur de pression supérieure peut être réglée à un émetteur correspondant (5), en tant que valeur théorique, sous forme d'un signal électrique, le signal de la valeur effective et le signal de la valeur théorique réglée étant amenés à un étage de comparaison (3) et commandant un relais de temporisation réglable (11 ) qui est relié à un indicateur de temps de marche (10) de telle façon que le relais de temporisation (11) soit mis en marche lorsque la valeur de pression supérieure réglée n'est pas atteinte et que la valeur théorique, pour une valeur de pression inférieure, soit formée par une impulsion d'arrêt du relais de temporisation réglable (11).

3. Dispositif suivant la revendication 1, caractérisé en ce que la valeur de pression supérieure se situe dans une gamme supérieure à 90% de la pression de remplissage du réservoir à gaz comprimé (1) et en ce que la valeur de pression inférieure se situe dans une gamme allant d'environ 50 à 70% de la pression de remplissage du réservoir à gaz comprimé (1).
